# FASCICULE DE BREVET EUROPEEN

(11) **EP 1 097 407 B1**
(45) Date de publication et mention de la délivrance du brevet: **19.03.2003**
(21) Numéro de dépôt: 99918221.5
(22) Date de dépôt: 12.04.1999
(51) Int. Cl.: G04B 3/04, G04B 19/28

(54) **DISPOSITIF POUR PROTEGER ET VERROUILLER LE MODULE FONCTIONNEL INTERCHANGEABLE D'UNE MONTRE**
VORRICHTUNG ZUM SCHUTZ UND ZUR VERRIEGELUNG DES AUSZIEHBAREN TEILS EINER ARMBANDUHR
DEVICE FOR PROTECTING AND LOCKING A WATCH INTERCHANGEABLE FUNCTIONAL MODULE

(30) Priorité: 17.04.1998 FR 9804814
(43) Date de publication de la demande: 09.05.2001
(73) Titulaire: Japy, Horlogerie et Instrumentation S.A., 1965 Savièse (CH)
(72) Inventeur: Japy, Horlogerie et Instrumentation S.A., 1965 Savièse (CH)
(74) Mandataire: Haft, Uwe Michael, Dipl.-Phys.
(86) Numéro de dépôt international: IB9900895
(87) Numéro de publication internationale: WO99054789

(56) Documents cités:
- CH-A- 311 072
- CH-A- 958 367
- CH-A- 1 832 869
- GB-A- 2 156 111

## Description

La présente invention se rapporte à un dispositif pour protéger et verrouiller le module fonctionnel interchangeable d'une montre, et plus particulièrement à un dispositif permettant de réaliser à la fois l'interchangeabilité par l'utilisateur lui-même du module fonctionnel d'un instrument de mesure et plus particulièrement d'une montre, le verrouillage efficace dudit module fonctionnel et la protection dudit module fonctionnel ccontre les agressions extérieures, tout en maintenant directement accessibles les fonctions de réglage et, ou, de remontage dudit instrument.

Un instrument de mesure, et plus particulièrement une montre, peut être amené à être utilisé dans un environnement agressif, risquant de détruire partiellement ou totalement ses organes internes ou d'en rendre l'utilisation impossible ou erronnée.

A titre d'exemple, l'utilisation d'une montre dans le cadre d'activités sportives ou professionnelles aquatiques ou de plein air la soumet à des agressions de la part du milieu environnant telles que les chocs, les frottements, les pressions, les tractions, la pénétration d'eau ou de tout autre fluide. En outre, les informations nécessaires fournies par l'instrument peuvent varier selon le contexte de l'utilisation.

Différentes solutions aux problèmes d'interchangeabilité , de protection et plus particulièrement de la protection de la couronne de remontage et de correction, et d'accessibilité sont déjà connues, mais aucune ne les résout simultanément.

Des formes d'exécutions sont notamment connues par les brevets GB 2 156 111 A et CH 3 110/72 A4, mais ces formes d'exécution présentent l'inconvénient essentiel de ne pas comporter de dispositifs de verrouillage.

La construction d'un hoîtier de montre avec container et support est réalisée généralement dans un but purement esthétique afin de permettre de faire varier l'aspect des supports et, ou, des bracelets, mais n'offrent pas la solidité ni la protection nécessaires à une utilisation dans un environnement agressif. Plus particulièrement, ils n'assurent pas simultanément la protection et l'accessibilité de la couronne de remontage et de correction. Les moyens déjà connus pour assurer l'étanchéité d'un boîtier de montre au niveau du passage de la tige de remontage et de correction portent sur l'utilisation d'un au plusieurs joints de forme et de matière diverses. Les systèmes les plus répandus comportent un ou plusieurs joints toriques positionnés à l'intérieur de la couronne de remontage et de correction, sur le pourtour de la tige de ladite couronne, ou encore à l'intérieur ou sur le pourtour du tube au travers duquel passe la tige de remontage et de correction et qui fait corps avec le boîtier. Pour une étanchéité accrue, et notamment pour les montres de plongeur, les systèmes déjà utilisés, couramment nommés couronnes à visou couronnes vissées, sont munis d'un joint plat ou d'un joint torique qui sont logés à l'intérieur de la couronne et qui sont comprimés contre le sommet d'un tube fixé de matière solide au boîtier et au travers duquel passe la tige de remontage et de correction, sous l'effet du vissage de ladite couronne sur ledit tube. Un ou plusieurs joints toriques situées entre la pèaroi interne du tube et la tige de la couronne assurent une étanchéité minimale lorsque que la couronne est dévissée pour effectuer le remontage ou les corrections. Ce type de couronne comprend généralement un système à ressort permettant de compenser la pression appliquée sur la tige de remontage et de correction lors du vissage de la couronne. Sur la même hase du même système de couronnes, certaines montres de plongeur assurent la compression du joint situé dans la couronne non pas par vissage de ladite couronne sur le tube de passage de la tige de remontoir, mais par l'action d'un levier exerçant une pression sur la tête de ladite couronne, toutes ces formes d'exécution présentant des inconvénients par un manque de protection et par des problèmes d'étanchéité.

Les buts de la présente invention consistent donc à remédier aux inconvénients précités des formes d'exécution connues.

Les buts sont atteints avec les principes de l'invention tels que définis par la revendication 1.

Le dispositif pour protéger et verrouiller le module fonctionnel et interchangeable d'une montre permet de d'améliorer la protection du module fonctionnel et de réaliser le verrouillage du module fonctionnel, la protection de la couronne de remontage et de correction et plus particulièrement de ladite couronne, l'étanchéité au niveau de ladite couronne, tout en maintenant accesibles les fonctions de remontage et, ou, de correction. Le mode préféré de réalisation présenté ci-après constitue un exemple non limitatif de la représentation des principes de l'invention, diverses variantes pouvant être mises en oeuvre tout en restant dans le cadre de l'invention. Selon ce mode préféré de réalisation, le dispositif comporte un module focntionnel qui est constitué du mécanisme de l'instrument, de son système d'affichage, de son système de remontage, et, ou, de correction, et d'un conteneur enfermant le tout. Ce module fonctionnel est emboîté dans un support protecteur laisssant apparaître au dessus l'affichage des mesures de l'instrument. Il est maintenu dans ledit support au moyen d'un ou plusieurs ressorts qui est ou qui sont logées entre le conteneur et le support. Un appui de diamètre inférieur ménagé dans le support vient empêcher que le module fonctionnel puisse échapper dudit support . Au niveau du passage du tube et de la couronne de remontage, et, ou, de correction, le support vient coiffer ladite couronne assurant ainsi sa protection tout en maintenant un espace suffisant pour permettre l'accès aux focntions de remontage, et, ou, de correction. Ladite couronne comporte sur sa tête un filetage recevant un écrou qui par vissage peut venir se bloquer contre la partie du support située en face de ladite couronne, assurant à la fois le verrouillage du module fonctionnel dans son support et l'étanchéité au niveau de tadite couronne. Un témoin visuel est aménagé dans une partie de l'écrou ou de la couronne pour indiquer à l'utilisateur que le module fonctionnel et correctement verrouillé et que l'étanchéité est assurée. Un autre avantage du dispositif est de permettre un emboîtage traditionnel de l'instrument dans son conteneur, notamment au niveau de la pose de la tige de remontage et de correction, tout en ayant une protection monobloc de la couronne de remontage, et, ou, de correction, et qui coiffe la tête de ladite couronne. Selon des modes particuliers de réalisation, le support peut être équipé d'une lunette tournante, notamment dans le cas d'une montre de plongeur. Le mode de montage de l'écrou sur la tête de la couronne de remontage, et, ou, de correction peut comporter un dispositif à baïonnette. La couronne peut être munie d'un dispositif à ressort de compensation de la pression exercée par le blocage de l'écrou.

Les figures annexées illustrent schématiquement et à titre d'exemple les principes de l'invention.

La figure 1 est une vue en coupe et en plan du dispositif.

La figure 2 est une vue en coupe de côté du dispositif.

En référence tout d'abord à la figure 1, un instrument de mesure est fixé dans un conteneur 1 du module fonctionnel. Une tige de remontage et de correction passe au travers d'un tube 2 qui est fixé de manière solide et qui fait corps avec le conteneur 1 du module fonctionnel. La tige de remontage et de correction est fixée à la tige 3 de la couronne 4, et est entraînée en rotation et en translation par ladite couronne. Le lien entre la tige de la couronne s'effectue soit par un systeme traditionnel à ressort 5 permettant l'aborbtion de la force de pression appliquée sur la couronne 4, soit directement par vissage de la tige de remontage dans la tige de la couronne, selon les spécificités du mécanisme. L'étanchéité est assurée selon le principe des couronnes traditionnelles vissées, c'est-à-dire avec un ou plusieurs joints toriques 8 situés entre la tige 3 de la couronne 4 et le tube 2 ou entre la couronne 4 et le tube 2 pour obtenir l'étanchéité en position de remontage et de correction, ainsi qu'avec un joint 9 plat ou torique disposé à l'intérieur de la couronne 4 et venant se comprimer contre l'extrémité du tube 2. La tête de la couronne 4 comporte un filetage qui est destiné à coopérer avec un écrou 6. En position d'accès aux focntions de remontage et de correction, l'écrou 6 est vissé contre la tête de la couronne, laissant un espace libre entre ladite couronne 4 et une partie 7 d'un support 11 du module fonctionnel faisant office de protecteur monobloc de la couronne 4, lequel espace permettant l'actionnement de la couronne 4 pour le remontage du mécanisme., et permettant également de tirer la couronne en position de correction. En position de verrouillage, l'écrou 6 est vissé contre la partie 7 du support 11 du module fonctionnel ce qui assure le blocage de la couronne 4 et le verrouillage du module fonctionnel. En position de verrouillage, un témoin visuel 10 qui est disposé sur le pourtour de l'écrou 6 est visible, alors qu'il n'est pas visible en position d'acèès aux fonctions de remontage et de correction.

La figure 2 montre le montage du module fonctionnel dans sou support 11. Le conteneur 1 du module fonctionnel comporte un épaulement 13 faisant office de butée empêchant audit conteneur d'échapper de son support par le dessus. Le support 11 comporte un ressort 12 servant à maintenir le conteneur 1 en place lorsque l'écrou est déverrouillé.

## Revendications

1. Dispositif pour protéger et verrouiller le module interchangeable d'une montre comportant un support (11) qui comporte une partie (7) qui comporte un espace qui est destiné à coopérer, avec jeux, avec une couronne (4) de remontage et de correction qui est montée dans un conteneur (1) qui contient un module fonctionnel, **caractérisé par le fait qu'**un écrou (6) qui comporte un taraudage est monté sur la couronne (4) de remontage et de correction qui comporte un filetage, et **par le fait que** l'écrou (6) peut être disposé dans un position de verrouillage dans laquelle il vient en butée contre la paroi de l'espace de la partie (7) du support (11) de manière à verrouiller le support (11) sur le conteneur (1) du module fonctionnel, la couronne (4) de remontage et de correction, et de garantir par pression l'étanchéité de la couronne (4) de remontage et de correction, et dans une position dans laquelle l'écrou (6) est disposé contre la couronne (4) de remontage et de correction, position dans laquelle le support (11) et la couronne (4) de remontage et de correction sont dé-vérrouillés de manière à permettre l'interchangeabilité du module fonctionnel et de manière à permettre les opérations de remontage et de correction.

2. Dispositif selon la revendication 1, **caractérisé par le fait que** l'écrou (6) comporte un témoin visuel (10) qui, lorsque l'écrou (6) se trouve en position de verrouillage, permet de contrôler visuellement la position de l'écrou (6).

3. Dispositif selon la revendication 1, **caractérisé par le fait que** le support (11) coopère avec le conteneur (1) du module fonctionnel.

## Patentansprüche

1. Vorrichtung zum Schutz und zur Verriegelung des austauschbaren Moduls einer Uhr, umfassend eine Halterung (11), die einen Teil (7) umfasst, der einen Raum aufweist, der dazu bestimmt ist, mit Spiel mit einer Krone (4) zur Wiedermontage und Korrektur zusammenzuarbeiten, die in einem Behälter (1) montiert ist, der ein funktionelles Modul enthält, **dadurch gekennzeichnet, dass** eine Mutter (6), die ein Innengewinde aufweist, auf der Krone (4) zur Wiedermontage und Korrektur montiert ist, die ein Außengewinde aufweist, und dass die Mutter (6) angeordnet werden kann in einer Verriegelungsposition, in der sie sich im Anschlag an die Wand des Raums des Teils (7) der Halterung (11) befindet, so dass die Halterung (11) an dem Behälter (1) des funktionellen Moduls verriegelt wird und durch Druck die Dichtigkeit der Krone (4) zur Wiedermontage und Korrektur gewährleistet wird, und in einer Position, in der die Mutter (6) gegen die Krone (4) zur Wiedermontage und Korrektur angeordnet ist, wobei in dieser Position die Halterung (11) und die Krone (4) zur Wiedermontage und Korrektur entriegelt sind, so dass das funktionelle Modul ausgetauscht werden kann und die Wiedermontage- und Korrekturarbeiten durchgeführt werden können.

2. Vorrichtung nach Anspruch 1, **dadurch gekennzeichnet, dass** die Mutter (6) eine visuelle Anzeige (10) aufweist, die es ermöglicht, die Position der Mutter (6) visuell zu kontrollieren, wenn sich die Mutter (6) in der Verriegelungsposition befindet.

3. Vorrichtung nach Anspruch 1, **dadurch gekennzeichnet, dass** die Halterung (11) mit dem Behälter (1) des funktionellen Moduls zusammenarbeitet.

## Claims

1. A device for protecting and locking the interchangeable module of a watch having a supporting member (11) which is provided with a portion (7) that has a space which is to cooperate with clearance with a winding and correction button (4) mounted in a container (1) containing a functional module, **characterized in that** a nut (6), which is provided with a female thread, is mounted on the winding and correction button (4), which is provided with a male thread, and that the nut (6) may be disposed in a locking position in which it abuts on the inner wall of the space in the portion (7) of the supporting member (11) in such a manner that said supporting member (11) is locked on the container (1) of the functional module, the winding and correction button (4), and that the tightness of the winding and correction button (4) is ensured by pressure, and in a position in which the nut (6) is disposed against the winding and correction button (4) in which position the supporting member (11) and the winding and correction button (4) are unlocked in such a manner that the functional module may be interchanged and the winding and correction processes carried out.

2. The device according to claim 1, **characterized in that** the nut (6) has a visual indicator (10) that permits to visually control the position of the nut (6) when the nut (6) is in its locking position.

3. The device according to claim 1, **characterized in that** the supporting member (1) cooperates with the container (1) of the functional module.
